# EUROPÄISCHE PATENTSCHRIFT

(11) **EP 2 746 506 B1**
(45) Veröffentlichungstag und Bekanntmachung des Hinweises auf die Patenterteilung: **21.09.2016**
(21) Anmeldenummer: 13005743.3
(22) Anmeldetag: 10.12.2013
(51) Int. Cl.: E05C 9/18, E05C 7/04, E05B 63/20

(54) **Schaltschloss**
Trigger lock
Serrure de déclenchement

(30) Priorität: 18.12.2012 DE 102012024697
(43) Veröffentlichungstag der Anmeldung: 25.06.2014
(73) Patentinhaber: Wilh. Schlechtendahl & Söhne GmbH & Co. KG, 42579 Heiligenhaus (DE)
(72) Erfinder: Marcel Schramm, DE - 45131 Essen (DE); Thomas Knickenberg, DE - 40724 Hilden (DE)
(74) Vertreter: Von Rohr Patentanwälte Partnerschaft mbB

(56) Entgegenhaltungen:
- EP-A1- 0 787 883
- US-A- 1 591 476
- US-A- 2 710 216
- US-A- 3 582 122
- US-A1- 2001 037 665

## Beschreibung

Die Erfindung betrifft ein Schaltschloss, insbesondere für einen Gegenkasten oder ein Einsteckschloss, nach dem Oberbegriff des Anspruchs 1.

Schaltschlösser dienen in der Regel zum Schließen einer Tür, die als solche mit einem nicht-schließenden Gegenkasten versehen ist. Gegenkästen haben üblicherweise nur eine Fallen- bzw. Riegelauswerferfunktion und keine eigene Verriegelungsfunktion. Von daher sind Türen, die mit einem Gegenkasten versehen sind, in der Regel mit einem Schaltschloss im oberen Türbereich verriegelbar. Das aus der DE 197 27 365 C1 bekannte Schaltschloss weist einen dort als Treibstange bezeichneten Riegel auf, der in einer mehrteiligen Riegelführung geführt ist. Die Riegelführung weist ein hülsenförmiges Gehäuse auf, das innerhalb eines hülsenförmigen Schaltelements angeordnet ist. Das Schaltelement ist über eine axial wirkende Schraubenfeder federbelastet. Das Schaltelement wirkt auf radial verschiebliche Rastschieber, die im Gehäuse angeordnet und über das Schaltelement beweglich sind. Insgesamt ist das bekannte Schaltschloss mit seinen vielen Einzelbauteilen relativ aufwendig aufgebaut.

Ein gattungsgemäßes Schaltschloss ist bereits aus der US 2001/037665 A1 oder aus der US 3 582 122 A bekannt.

Aufgabe der vorliegenden Erfindung ist es nun, ein Schaltschloss zur Verfügung zu stellen, dass die notwendigen Schaltfunktionen sicher gewährleistet.

Die vorgenannte Aufgabe ist bei einem Schaltschloss der eingangs genannten Art erfindungsgemäß durch die Merkmale des Anspruchs 1 gelöst.

Erfindungsgemäß ist der Rasthebel derart ausgebildet, dass das Schalten, das heißt die Bewegung des Fallenriegels von der Rückzugstellung unmittelbar in die Verriegelungsstellung möglich ist, ohne dass eine Feststellung oder Verrastung des Fallenriegels in der Vorrastposition auftritt. Konstruktiv ist dies dadurch gelöst, dass sich an die Rastöffnung des Rasthebels ein Überbrückungsbereich des Rasthebels zur Überbrückung des Spalts zwischen dem Stulp und dem Schließblech anschließt. Gleichzeitig weist der Rasthebel an seinem freien Ende im Anschluss an den Überbrückungsbereich eine Einführschräge zum Einführen des Rasthebels in die Öffnung des Schließblechs auf. Die Länge des Überbrückungsbereichs ist also bewusst so gewählt, dass der üblicherweise zwischen dem Stulp des Schaltschlosses und dem Schließblech auftretende Spalt überbrückt wird, wodurch verhindert wird, dass der Rasthebel während der Aufwärtsbewegung des Fallenriegels ausschwenkt und am Stulp verrastet. Erst wenn der Fallenriegel maximal in das Schließblech eingetaucht ist, ist ein weiteres Ausschwenken des Rasthebels aus der Hebelaufnahme möglich.

Bei einer bevorzugten Ausführungsform der Erfindung ist im Fallenriegel eine Hebelaufnahme für den Rasthebel vorgesehen, in der der Rasthebel gelagert ist. Hierbei handelt es sich letztlich um eine schlitzartige Ausnehmung im Fallenriegelkörper. Die Lagerung des Rasthebels in der Hebelaufnahme und die Ausbildung des Rasthebels als solchem ist dabei derart, dass bei Bewegung des Fallenriegels aus der Vorraststellung in die Rückzugstellung, also bei einem Einziehen des Fallenriegels, der Rasthebel selbsttätig in die Hebelaufnahme hineingeschwenkt wird und dabei außer Eingriff mit der Riegelführung kommt. Auf diese Weise ergibt sich letztlich ein selbsttätiges Zurückstellen des Rasthebels in die Hebelaufnahme hinein, wenn der Fallenriegel eingezogen wird. Das Einziehen kann dabei sowohl über den Drücker des Gegenkastens oder Einstellschlosses als auch beim Schließen der Tür bzw. beim Zusammenwirken des Fallenriegels mit dem Schließblech erfolgen.

Zur Feststellung des Fallenriegels in der Vorraststellung weist der Rasthebel an seiner Ausschwenkseite eine Rastausnehmung zum Zusammenwirken mit einem Stulp der Riegelführung auf. Auf diese Weise kann der Rasthebel den Stulp in der Vorraststellung untergreifen. Konstruktiv bietet es sich in diesem Zusammenhang im Übrigen an, dass in der sich nach unten an den Stulp anschließenden Riegelhülse der Riegelführung eine Durchgriffsöffnung für den Rasthebel vorgesehen ist, die den Stulp freigibt und damit ein sicheres Untergreifen des Stulps durch den Rasthebel über die Rastausnehmung ermöglicht.

Damit der Rasthebel bei der Abwärtsbewegung des Fallenriegels selbsttätig in die Hebelaufnahme zurückgeschwenkt, ist an der Oberseite der Rastausnehmung eine Auflaufschräge vorgesehen. Diese Auflaufschräge wirkt mit der oberen Randkante der Stulpöffnung im Stulp zusammen, was dazu führt, dass der Rasthebel bei der Abwärtsbewegung des Fallenriegels in die Hebelaufnahme eingeschwenkt wird.

Damit der Rasthebel zur Gewährleistung der Schaltfunktion des Schaltschlosses selbsttätig nach einem Einschwenken in die Hebelaufnahme wieder ausfährt, um den Fallenriegel in der Vorraststellung zu halten, ist vorgesehen, dass der Rasthebel federbelastet ist. Die Federbelastung ist dabei bevorzugt derart, dass der Rasthebel aus der Hebelaufnahme herausgeschwenkt wird. Dabei ist vorzugsweise ein auf die Einschwenkseite des Rasthebels wirkendes Federelement am Fallenriegel vorgesehen. Bei dem Federelement kann es sich um eine Schenkelfeder handeln, die auf die Einschwenkseite des Rasthebels wirkt, oder aber beispielsweise um eine Schraubenfeder, die beispielsweise in einer entsprechenden Bohrung des Fallenriegels angeordnet ist und ebenfalls auf die Einschwenkseite wirkt.

Bei der erfindungsgemäßen Ausgestaltung ist der Fallenriegel bevorzugt zur Bewegung in die Verriegelungsstellung federbelastet, wobei die Federbelastung außerhalb des Schaltschlosses aufgebracht wird. Bevorzugt wird die Federbelastung in dem dem Schaltschloss zugeordneten Gegenkasten oder Einsteckschloss erzeugt und auf die mit dem Schaltschloss verbundene Treibstange ausgeübt. Damit ist es beim erfindungsgemäßen Schaltschloss so, dass keine in Bewegungsrichtung des Fallenriegels wirkenden Federn vorgesehen sind, was den Aufbau des erfindungsgemäßen Schaltschlosses weiter vereinfacht.

Um eine Manipulation des erfindungsgemäßen Schaltschlosses zu verhindern, sind in der Riegelhülse und am Fallenriegel korrespondierende Anschläge vorgesehen, die erst nach Überschreiten der Verriegelungsstellung wirksam werden und beim Zusammenwirken verhindern, dass der Fallenriegel im eingebauten Zustand des Schaltschlosses über die Stulpseite aus der Riegelführung gezogen werden kann.

Weitere Merkmale, Vorteile und Anwendungsmöglichkeiten der vorliegenden Erfindung ergeben sich aus der nachfolgenden Beschreibung von Ausführungsbeispielen anhand der Zeichnung und der Zeichnung selbst. Dabei bilden alle beschriebenen und/oder bildlich dargestellten Merkmale für sich oder in beliebiger Kombination den Gegenstand der vorliegenden Erfindung, unabhängig von ihrer Zusammenfassung in den Ansprüchen oder deren Rückbeziehung.

Es zeigt:
- Fig. 1: eine schematische Darstellung einer Schließeinrichtung mit einem Gegenkasten und einem Schaltschloss,
- Fig. 2: eine vergrößerte Darstellung des Schaltschlosses aus Fig. 1,
- Fig. 3: eine Darstellung der Einzelteile des Fallenriegels des Schaltschlosses aus Fig. 2,
- Fig. 4: eine perspektivische Ansicht der einzelnen Bauteile des Fallenriegels unmittelbar vor dem Einbau,
- Fig. 5: eine perspektivische Ansicht des zusammengesetzten Fallenriegels,
- Fig. 6: eine perspektivische Ansicht der Riegelführung des erfindungsgemäßen Schaltschlosses,
- Fig. 7: eine Ansicht der Riegelführung aus Fig. 6 von der Unterseite her,
- Fig. 8: eine Ansicht der Riegelführung aus Fig. 6 von der Stulpseite her,
- Fig. 9: eine Seitenansicht der Riegelführung aus Fig. 6,
- Fig. 10: eine andere Seitenansicht der Riegeführung aus Fig. 6,
- Fig. 11: eine perspektivische Ansicht eines zusammengesetzten Schaltschlosses,
- Fig. 12 bis 16: Darstellungen des Bewegungsablaufs des Schaltschlosses unter einem Schließblech ohne Öffnung einer zugeordneten Tür,
- Fig. 17 bis 23: Darstellungen des Bewegungsablaufs des Schaltschlosses bei Bewegung einer zugeordneten Tür.

In Fig. 1 ist eine Schließeinrichtung 1 schematisch dargestellt, die beispielsweise für eine nicht dargestellte Tür vorgesehen ist. Es versteht sich, dass die Schließeinrichtung 1 auch für ein Tor oder ein Fenster vorgesehen sein kann. Die Schließeinrichtung 1 weist vorliegend einen Gegenkasten 2 und an der Oberseite der nicht dargestellten Tür ein Schaltschloss 3 auf. Der Gegenkasten 2 und das Schaltschloss 3 sind über eine Treibstange 4 miteinander verbunden. Oberseitig greift das Schaltschloss 3 in ein Schließblech 5 ein, dass in einem nicht dargestellten Rahmen der Tür montiert ist. Nach unten hin schließt sich an den Gegenkasten 2 eine weitere Treibstange 6 an, an deren Ende ein nicht dargestellter Riegel zum Eingriff in ein entsprechendes Schließblech am Boden vorgesehen ist.

In Fig. 2 ist eine vergrößerte Darstellung des Schaltschlosses 3 aus Fig. 1 dargestellt. Das Schaltschloss 3 weist eine Riegelführung 7 und einen Fallenriegel 8 auf. Der Fallenriegel 8 ist, wie dies nachfolgend insbesondere im Zusammenhang mit den Fig. 12 bis 23 näher beschrieben wird, zwischen einer in das Schließblech 5 eintauchenden Verriegelungsstellung (z. B. in Fig. 2 dargestellt) und einer in die Riegelführung 7 eingezogenen Rückzugsstellung (z. B. in Fig. 14 dargestellt) bewegbar.

Wesentlich ist nun, dass am Fallenriegel 8 ein Rasthebel 9 schwenkbar gelagert ist, der zum Zusammenwirken mit der Riegelführung 7 vorgesehen ist. Dabei wirkt der Rasthebel 9 zwischen der Rückzugstellung des Fallenriegels 8, wie sie beispielsweise in den Fig. 14 und 18 dargestellt ist, und der Verriegelungsstellung, die sie beispielsweise in den Fig. 12, 17 und 23 dargestellt ist, mit der Riegelführung 7 in einer Vorraststellung, wie sie in Fig. 19 dargestellt ist, derart zusammen, dass der Fallenriegel 8 in der Vorraststellung durch den Rasthebel 9 gehalten wird.

In den Fig. 3 bis 5 ist der Fallenriegel 8 als solcher und sind seine einzelnen Bauteile im nicht-montierten und montierten Zustand dargestellt. Der Fallenriegel 8 weist einen langgestreckten, zylinderförmigen Grundkörper auf, dessen oberes Ende als Falle mit einer Fallenschräge 10 ausgebildet ist. Auf gegenüberliegenden Seiten weist der Fallenriegel 8 Abflachungen 11 auf, die an einem Anschlag 12 enden. Der Rasthebel 9 ist in einer Hebelaufnahme 13 des Fallenriegels 8 gelagert. Hierzu ist ein entsprechender Lagerstift 14 vorgesehen, der durch entsprechende Bohrungen 15 des Fallenriegels 8 und eine Bohrung 16 im Rasthebel 9 geführt ist.

Der untere Teil des Fallenriegels 8 weist eine Aufnahme 17 zur Anordnung der Treibstange 4 auf. Am Fallenriegel 8 ist eine Öffnung 18 vorgesehen, die in die Aufnahme 17 mündet, so dass das korrekte Einstecken der Treibstange 4 in die Aufnahme optisch überprüft werden kann.

Der Rasthebel 9 weist, wie sich insbesondere aus Fig. 3 und 4 ergibt, auf seiner Ausschwenkseite 19 eine Rastausnehmung 20 auf. Diese ist zum Zusammenwirken mit dem Stulp 21 der Riegelführung 7 vorgesehen. An der Oberseite, das heißt zum freien Ende des Rasthebels 9 hin, befindet sich in der Rastausnehmung 20 eine Auflaufschräge 20a. Durch Zusammenwirken der Auflaufschräge 20a mit dem Stulp 21 bei einer Abwärtsbewegung des Fallenriegels 8 relativ zur Riegelführung 7 wird der Rasthebel 9 zum Einschwenken in die Hebelaufnahme 13 gezwungen.

In den Fig. 6 bis 10 ist die Riegelführung 7 im einzelnen dargestellt. Die Riegelführung 7 weist neben dem oberseitigen Stulp 21 eine Riegelhülse 22 auf, in der der Fallenriegel 8 geführt ist. Wie sich insbesondere aus Fig. 8 ergibt, weist der Stulp 21 zwei äußere Schrauböffnungen 23 und eine mittige Stulpöffnung 24 auf. Die Stulpöffnung 24 ist an ihren den Schrauböffnungen 23 zugewandten Seiten mit Abflachungen 25 versehen. Durch die Abflachungen 25 ergeben sich unterseitig Anschläge 26 zum Zusammenwirken mit den Anschlägen 12 am Fallenriegel 8. Durch die zueinander korrespondierenden Anschläge 12, 26 ist es nicht möglich, den Fallenriegel 8 von oben aus der Riegelführung 7 herauszuziehen. Es ergibt sich also eine Manipulationssicherung.

Im Übrigen befindet sich in der Riegelhülse 22 am Übergang zum Stulp 21 eine Durchgriffsöffnung 27, die einen Eingriff des Rasthebels 9 an den Stulp 21 über die Rastausnehmung 20 ermöglicht.

Wie sich im Übrigen insbesondere aus den Fig. 3 und 4 ergibt, ist der Rasthebel 9 zum Herausschwenken aus der Hebelaufnahme 13 über ein Federelement, bei dem es sich vorliegend um eine Schraubenfeder 28 handelt, federbelastet. Dabei wirkt die Schraubenfeder 28 auf die Einschwenkseite 29 des Rasthebels 9. Die Schraubenfeder 28 selbst ist in einer Aufnahme der Hebelaufnahme 13 angeordnet und kann auch über ein entsprechendes Mittel am Rasthebel 9 fixiert sein.

Auf der Ausschwenkseite 19 des Rasthebels 9 befindet sich im Übrigen im Anschluss an die Rastausnehmung 20 ein Überbrückungsbereich 30, der letztlich zur Überbrückung des Spalts 31 zwischen dem Stulp 21 und dem Schließblech 5 vorgesehen ist. Der Überbrückungsbereich 30 geht über eine Einführschräge 32 in eine gerundete Spitze 33 über, die das Einführen des Rasthebels 9 in die Öffnung 34 des Schließblechs 4 gewährleistet.

Im Übrigen ergibt sich aus den einzelnen Darstellungen, dass zwischen der Riegelführung 7 und dem Fallenriegel 8 kein Federelement vorgesehen ist, um den Fallenriegel 8 aus der Rückzugstellung in die Verriegelungsstellung zu bewegen. Zwar ist der Fallenriegel 8 zur Bewegung in Verriegelungsstellung federbelastet, die Federbelastung wird jedoch außerhalb des Schaltschlosses 3 aufgebracht, nämlich innerhalb des Gegenkastens 2, wobei die Federkraft dabei über die Treibstange 4 auf den Fallenriegel 8 übertragen wird.

Nachfolgend wird auf die Funktion des Schaltschlosses anhand der Fig. 12 bis 23 eingegangen. Dabei zeigen die Fig. 12 bis 16 die Bewegung des Schaltriegels 8, der sich unterhalb des Schließbleches 5 befindet. Dies bedeutet, dass sich die Tür in Schließstellung befindet.

In Fig. 12 ist die Verriegelungsstellung dargestellt. Der Fallenriegel 8 taucht vollständig in die Öffnung 34 des Schließblechs 5 ein. Aufgrund der Verriegelung über das Schaltschloss 3 kann die betreffende Tür nicht geöffnet werden. In der Verriegelungsstellung wird der Rasthebel 9 geringfügig aus der Hebelaufnahme 13 nach außen gedrückt, so dass er aus dem Fallenriegel 8 vorsteht.

In Fig. 13 ist der Fallenriegel 8 gegenüber der Verriegelungsstellung aus Fig. 12 geringfügig zurückgezogen worden. Der Rasthebel 9 ist durch die Abwärtsbewegung über die Auflaufschräge 20a zur Bewegung in die Hebelaufnahme 13 entgegen der Federkraft der Schraubenfeder 28 hineingeschwenkt worden.

Die weitere Abwärtsbewegung des Fallenriegels 8, hervorgerufen durch eine entsprechende Betätigung über den nicht dargestellten Drücker des Gegenkastens 2, führt zu der in Fig. 14 dargestellten Rückzugstellung, bei der der Fallenriegel 8 in die Riegelführung 7 eingezogen ist. Im dargestellten Ausführungsbeispiel ist der Fallenriegel 8 vollständig in die Riegelführung 7 eingezogen. Die Spitze des Fallenriegels 8 steht nicht über den Stulp 21 über. In diesem Zustand befindet sich der Rasthebel 9 vollständig in der Hebelaufnahme 13.

Wird nun der nicht dargestellte Drücker am Gegenkasten 2 wieder nach oben bewegt, wird diese Bewegung über die Treibstange 4 auf den Fallenriegel 8 übertragen. In Fig. 15 ist dargestellt, dass der Fallenriegel 8 damit beginnt, in die Öffnung 34 des Schließblechs 5 einzutauchen. Während der Aufwärtsbewegung des Fallenriegels 8 wird der Rasthebel 9 zunächst zumindest im wesentlichen in der Hebelaufnahme 13 zurückgehalten, da der Überbrückungsbereich 30 des Rasthebels zunächst an der Randkante der Stulpöffnung 24 entlangläuft. Bevor der Überbrückungsbereich 30 in die Rastausnehmung 20 übergeht, ist die Spitze 33 des Rasthebels 9 bereits in die Öffnung 34 im Schließblech 5 eingetaucht.

Die weitere Bewegung des Drückers zurück in den Ursprungszustand - in der Regel bei horizontal angeordnetem Drückergriff - führt den Fallenriegel 8 zu der in Fig. 16 dargestellten Verriegelungsstellung, die letztlich der in Fig. 12 dargestellten Stellung entspricht.

In den Fig. 17 bis 23 ist nun das Zusammenwirken des Schaltschlosses 3 beim Öffnen und Schließen einer Tür dargestellt.

In Fig. 17 ist der Verriegelungszustand entsprechend Fig. 12 dargestellt. Anschließend wird die Tür durch Betätigung des Drückers und Aufschwenken geöffnet.

Fig. 18 zeigt die Rückzugstellung, wenn die Tür aus dem Bereich des Schließbleches 5 herausgeschwenkt ist. Der Fallenriegel 8 ist vollständig in die Riegelführung 7 eingezogen.

Anschließend wird der Drücker in seine Normal- oder Ursprungsstellung zurückbewegt. Dies führt zu einem Ausfahren des Fallenriegels 8 gegenüber der Riegelführung 7. Fig. 19 zeigt dabei die Vorraststellung, bei der Rasthebel 9 mit der Rastausnehmung 20 den Stulp 21 hintergreift. Diese Stellung ist im Vergleich zur in Fig. 15 dargestellten Position möglich, da der Rasthebel 9 an einem Ausschwenken nicht gehindert ist.

Im Folgenden wird die Tür erneut geschlossen. Kurz vor Erreichen der Schließstellung der Tür schlägt der Fallenriegel 8 mit der Fallenschräge 10 an der Randkante des Schließblechs 5 an. Dieser Zustand ist in Fig. 20 dargestellt. Durch die weitere Schwenkbewegung der Tür wird der Fallenriegel 8 über die Fallenschräge 10 in eine Abwärtsbewegung relativ zur Riegelführung 7 gezwungen. Parallel zur Abwärtsbewegung des Fallenriegels 8 wird der Rasthebel 9 über die Auflaufschräge 22 zu einem Hineinschwenken in die Hebelaufnahme 13 gezwungen. Dies ist in Fig. 21 dargestellt.

Bei einer weiteren Schließbewegung der Tür wird der Fallenriegel 8, sobald er sich vollständig unterhalb der Öffnung 34 im Schließblech 5 befindet, durch die Federkraft der im Gegenkasten 2 vorgesehenen, nicht dargestellten Feder nach oben gedrückt. Dabei ergibt sich zunächst der in Fig. 15 dargestellte Zustand und anschließend der in Fig. 22 dargestellte Zustand.

Fig. 23 zeigt wiederum den abschließenden Verriegelungszustand.

### Bezugszeichenliste

- 1: Schließeinrichtung
- 2: Gegenkasten
- 3: Schaltschloss
- 4: Treibstange
- 5: Schließblech
- 6: Treibstange
- 7: Riegelführung
- 8: Fallenriegel
- 9: Rasthebel
- 10: Fallenschräge
- 11: Abflachung
- 12: Anschlag
- 13: Hebelaufnahme
- 14: Lagerstift
- 15: Bohrung
- 16: Bohrung
- 17: Aufnahme
- 18: Öffnung
- 19: Ausschwenkseite
- 20: Rastausnehmung
- 20a: Auflaufschräge
- 21: Stulp
- 22: Riegelhülse
- 23: Schrauböffnung
- 24: Stulpöffnung
- 25: Abflachung
- 26: Anschlag
- 27: Durchgriffsöffnung
- 28: Schraubenfeder
- 29: Einschwenkseite
- 30: Überbrückungsbereich
- 31: Spalt
- 32: Einführschräge
- 33: Spitze
- 34: Öffnung

## Patentansprüche

1. Schaltschloss (3), insbesondere für einen Gegenkasten (2) oder ein Einsteckschloss, wobei das Schaltschloss (3) über eine Treibstange (4) mit dem Gegenkasten (2) oder dem Einsteckschloss koppelbar ist, zur Verwendung im oberen Bereich einer Tür, eines Tors oder eines Fensters, zum Zusammenwirken mit einem rahmenseitigen Schließblech (5), mit einem in einer Riegelführung (7) geführten Fallenriegel (8), der zwischen einer in das Schließblech (5) eintauchenden Verriegelungsstellung und einer in die Riegelführung (7) eingezogenen Rückzugsstellung bewegbar ist, wobei am Fallenriegel (8) ein Rasthebels (9) schwenkbar gelagert ist, der in einer zwischen der Rückzugsstellung und der Verriegelungsstellung liegenden Vorraststellung mit der Riegelführung (7) zusammenwirkt und den Fallenriegel (8) in der Vorraststellung hält und wobei der Rasthebel (9) an seinem freien Ende, eine Einführschräge (32) zum Einführen des Rasthebels (9) in die Öffnung (34) des Schließblech (5) aufweist, wobei die Riegelführung (7) einen Stulp (21) mit einer Stulpöffnung (24) aufweist, wobei der Rasthebel (9) auf seiner Ausschwenkseite (19) eine Rastausnehmung (20) zum Zusammenwirken mit dem Stulp (21) der Riegelführung aufweist, und wobei sich an die Rastausnehmung (20) des Rasthebels (9) ein Überbrückungsbereich (30) zur Überbrückung des Spalts (31) zwischen dem Stulp (21) und dem Schließblech (5) anschließt, an den sich die Einführschräge (32) anschließt,
**dadurch gekennzeichnet,**
**dass** der Überbrückungsbereich (30) des Rasthebels (9) während der Aufwärtsbewegung des Fallenriegels (8) zunächst an der Randkante der Stulpöffnung (24) entlang läuft, wodurch verhindert wird, dass der Rasthebel (9) während der Aufwärtsbewegung des Fallenriegels (8) ausschwenkt und am Stulp (21) verrastet.

2. Schaltschloss nach Anspruch 1, **dadurch gekennzeichnet, dass** der Rasthebel (9) derart ausgebildet und in einer Hebelaufnahme (13) des Fallenriegels (8) derart gelagert ist, dass bei Bewegung des Fallenriegels (8) aus der Vorraststellung in die Rückzugsstellung der Rasthebel (9) in die Hebelaufnahme (13) geschwenkt wird und außer Eingriff mit der Riegelführung (7) kommt.

3. Schaltschloss nach Anspruch 1 oder 2, **dadurch gekennzeichnet, dass** eine Durchgriffsöffnung (27) für den Rasthebel (9) an einer Riegelhülse (22) der Riegelführung (7) vorgesehen ist.

4. Schaltschloss nach einem der vorhergehenden Ansprüche, **dadurch gekennzeichnet, dass** an der Oberseite der Rastausnehmung (20) eine Auflaufschräge (20a) zum Zusammenwirken mit dem Stulp (21) beim Einschwenken des Rasthebels (9) vorgesehen ist.

5. Schaltschloss nach Anspruch
**dadurch gekennzeichnet, dass** der Rasthebel (9) zum Herausschwenken aus der Hebelaufnahme (13) federbelastet ist und dass, vorzugsweise, ein auf die Einschwenkseite (29) des Rasthebels (9) wirkendes Federelement am Fallenriegel (8) vorgesehen ist.

6. Schaltschloss nach einem der vorhergehenden Ansprüche, **dadurch gekennzeichnet, dass** der Fallenriegel (8) zur Bewegung in die Verriegelungsstellung federbelastet ist und dass die Federbelastung außerhalb des Schaltschlosses aufgebracht wird.

7. Schaltschloss nach Anspruch 3,
**dadurch gekennzeichnet, dass** in der Riegelhülse (22) ein Anschlag (26) zum Zusammenwirken mit einem korrespondierenden Anschlag (12) am Fallenriegel (8) vorgesehen ist, so dass der Fallenriegel (8) im eingebauten Zustand des Schaltschlosses (3) nicht über die Stulpseite aus der Riegelführung (7) ziehbar ist.

8. Schließeinrichtung (1) für eine Tür, ein Tor oder ein Fenster mit einem Gegenkasten (2) oder einem Einsteckschloss und einem über eine Treibstange (4) mit dem Gegenkasten (2) oder dem Einsteckschlöss verbundenen Schaltschloss (3) nach einem der vorhergehenden Ansprüche.

## Claims

1. A switching lock (3), in particular for a strike box (2) or a mortise lock, wherein the switching lock (3) can be coupled via a connecting rod (4) with the strike box (2) or the mortise lock, for use in the upper area of a door, a gate or a window, for interacting with a striker plate (5) on the frame side, with a latching bolt (8) guided in a bolt guide (7), which is movable between a locked position dipping into the strike plate (5) and a retracted position retracted into the bolt guide (7), wherein a lock lever (9) is pivot-mounted on the latching bolt (8), which lock lever interacts in a pre-catch position located between the retracted position and the locked position with the bolt guide (7) and holds the latching bolt (8) in the pre-catch position and wherein the lock lever (9) has a lead-in chamfer (32) on its free end for insertion of the lock lever (9) into the opening (34) of the striker plate (5), wherein the bolt guide (7) has a face plate (21) with a face-plate opening (24), wherein the lock lever (9) on its swing-out side has a catch recess (20) for interacting with the face plate (21) of the bolt guide, and wherein a bridging area (30) for bridging the gap (31) between the face pate (21) and the striker plate (5) is attached to the catch recess (20) of the lock lever (9), to which the lead-in chamfer (32) is attached,
**characterized in**
**that** the bridging area (30) of the lock lever (9) during the upward movement of the latching bolt (8) initially runs along the outer edge of the face-plate opening (24), whereby the lock lever (9) is prevented from swinging out during the upward movement of the latching bolt (8) and from locking in place on the face plate (21).

2. A switching lock according to Claim 1, **characterized in that** the lock lever (9) is designed in such a manner and is mounted in a lever receptacle (13) of the latching bolt (8) in such a manner, that during movement of the latching bolt (8) from the pre-watch position into the retracted position the lock lever (9) is pivoted into the lever receptacle (13) and disengages from the bolt guide (7).

3. A switching lock according to Claim 1 or 2, **characterized in that** a passage opening (27) is provided for the lock lever (9) on a bolt sleeve (22) of the bolt guide (7).

4. A switching lock according to one of the preceding claims, **characterized in that** a ramp chamfer (20a) is provided on the upper side of the catch recess (20) for interacting with the face plate (21) during the swinging-in of the lock lever (9).

5. A switching lock according to Claim 2, **characterized in that** the lock lever (9) is spring-loaded for swinging out from the lever receptacle (13), and that, preferably, a spring element acting on the swing-in side (29) of the lock lever (9) is provided on the latching bolt (8).

6. A switching lock according to one of the preceding claims, **characterized in that** the latching bolt (8) is spring-loaded for moving into the locked position and that the spring loading is applied outside the switching lock.

7. A switching lock according to Claim 3, **characterized in that** a stop (26) is provided in the bolt sleeve (22) for interacting with a corresponding stop (12) on the latching bolt (8), so that the latching bolt (8) in the installed state of the switching lock (3) cannot be drawn over the face-plate side out of the bolt guide (7).

8. A closing device (1) for a door, a gate or a window with a strike box (2) or a mortise lock and a switching lock (3) connected via a connecting rod (4) with the strike box (2) or the mortise lock according to one of the preceding claims.

## Revendications

1. Verrou de maintien (3), plus particulièrement pour une gâche (2) ou une serrure encastrée, le verrou de maintien (3) pouvant être couplé avec la gâche (2) ou la serrure encastrée par l'intermédiaire d'une crémone (4), pour une utilisation dans la partie supérieure d'une porte, d'un portail ou d'une fenêtre, pour interagir avec une gâche (5) côté châssis, avec un pêne (8) guidé dans un guidage de verrou (7), qui est mobile entre une position de verrouillage plongeant dans la gâche (5) et une position rétractée insérée dans le guidage de verrou (7), un levier à cran (9), logé de manière pivotante au niveau du pêne (8), qui interagit, dans une position de préencliquetage, située entre la position rétractée et la position de verrouillage, avec le guidage de verrou (7) et maintient le pêne (8) dans la position de pré-encliquetage et le levier à cran (9) comprenant, au niveau de son extrémité libre, un chanfrein d'insertion (32) pour l'insertion du levier à cran (9) dans l'ouverture (34) de la gâche (5), le guidage de verrou (7) présentant une têtière (21) avec une ouverture de têtière (24), le levier à cran (9) comprenant, sur son côté de pivotement vers l'extérieur (19), un évidement d'encliquetage (20) pour interagir avec la têtière (21) du guidage de verrou et, au niveau de l'évidement d'encliquetage (20) du levier à cran (9), une zone de pontage (30) étant raccordée pour ponter l'interstice (31) entre la têtière (21) et la gâche (5), au niveau de laquelle se raccorde le chanfrein d'insertion (32),
**caractérisé en ce que**
la zone de pontage (30) du levier à cran (9) s'étend d'abord, pendant le mouvement vers le haut du pêne (8), le long de l'arête de bord de l'ouverture de têtière (24), ce qui permet d'empêcher que le levier à cran (9) pivote pendant le mouvement du pêne (8) vers le haut et s'encliquette au niveau de la têtière (21).

2. Verrou de maintien selon la revendication 1, **caractérisé en ce que** le levier à cran (9) est conçu et est logé dans un logement de levier (13) du pêne (8) de façon à ce que, lors d'un mouvement du pêne (8) de la position de pré-encliquetage vers la position rétractée, le levier à cran (9) soit pivoté dans le logement de levier (13) et soit dégagé du guidage de verrou (7).

3. Verrou de maintien selon la revendication 1 ou 2, **caractérisé en ce qu'**une ouverture de passage (27) est prévue pour le levier à cran (9) au niveau d'une gâche (22) du guidage de verrou (7).

4. Verrou de maintien selon l'une des revendications précédentes, **caractérisé en ce que**, sur le côté supérieur de l'évidement d'encliquetage (20) est prévu un chanfrein d'entrée (20a) pour interagir avec la têtière (21) lors du pivotement du levier à cran (9).

5. Verrou de maintien selon la revendication 2, **caractérisé en ce que** le levier à cran (9) est équipé d'un ressort pour son pivotement hors du logement de levier (13) et **en ce que**, de préférence, un élément à ressort agissant sur le côté de pivotement vers l'intérieur (29) du levier à cran (9) est prévu sur le pêne (8).

6. Verrou de maintien selon ['une des revendications précédentes, **caractérisé en ce que** le pêne (8) est équipé d'un ressort pour le mouvement vers la position de verrouillage et **en ce que** la charge élastique est appliquée à l'extérieur du verrou de maintien.

7. Verrou de maintien selon la revendication 3, **caractérisé en ce que**, dans la gâche (22), est prévue une butée (26) destinée à interagir avec une butée (12) correspondante sur le pêne (8), de façon à ce que le pêne (8) ne puisse pas être tiré hors du guidage de verrou (7) par l'intermédiaire du coté de la têtière dans l'état monté du verrou de maintien (3).

8. Dispositif de fermeture (1) pour une porte, un portail ou une fenêtre avec une gâche (2) ou une serrure encastrée et un verrou de maintien (3), relié par l'intermédiaire d'une crémone (4) avec la gâche (2) ou la serrure encastrée, selon l'une des revendications précédentes.
